# EUROPÄISCHE PATENTSCHRIFT

(11) **EP 0 319 784 B1**
(45) Veröffentlichungstag und Bekanntmachung des Hinweises auf die Patenterteilung: **18.09.1991**
(21) Anmeldenummer: 88119561.4
(22) Anmeldetag: 24.11.1988
(51) Int. Cl.: D01H 9/02, D01H 1/06

(54) **Verfahren zum automatischen Wechseln von Spinnspulen an einer Spinnmaschine**
Method for automatically exchanging bobbins on a spinning machine
Procédé pour le changement automatique de bobines pour les machines de filature

(30) Priorität: 08.12.1987 DE 3741434
(43) Veröffentlichungstag der Anmeldung: 14.06.1989
(73) Patentinhaber: Zinser Textilmaschinen GmbH, D-73061 Ebersbach/Fils (DE)
(72) Erfinder: Krawietz, Stefan, Dipl.-Ing. (TH), D-7333 Ebersbach/Fils (DE)
(74) Vertreter: Dauster, Hanjörg, Dipl.-Ing.

(56) Entgegenhaltungen:
- DE-A- 3 603 761
- FR-A- 2 030 911

## Beschreibung

Die Erfindung betrifft ein Verfahren zum automatischen Wechseln der Spinnspulen an einer Spinnmaschine, die eine Vielzahl von Spinnstellen aufweist, die jeweils ein Streckwerk und eine zum Aufnehmen der Spinnspulen dienende Spindel sowie eine zur Spindel koaxiale, die Spindel übergreifende Glocke enthalten.

Es ist zu erwarten, daß Spinnmaschinen mit Spinnstellen entsprechend der eingangs genannten Art etwa mit dreifacher Geschwindigkeit im Vergleich zu Ringspinnmaschinen arbeiten werden. Dies bedeutet, daß die Spinnspulen oder Kopse entsprechend wesentlich schneller gefüllt werden, und daß entsprechend häufiger ein Wechseln der Spinnspulen oder Kopse durchgeführt werden muß.

Der Erfindung liegt die Aufgabe zugrunde, ein Verfahren zum Wechseln der Spinnspulen an einer Spinnmaschine der eingangs genannten Art zu schaffen, das schnell und zuverlässig durchzuführen ist und das mit Hilfe einfacher Konstruktionen zu realisieren ist.

Diese Aufgabe wird dadurch gelöst, daß der Spinnprozeß ohne Fadenbruch unterbrochen wird, dann die Spindeln und die Glocken in axialer Richtung auseinandergefahren und anschließend in radialer Richtung voneinander hinwegbewegt werden, wonach die vollen Spinnspulen von den Spindeln abgenommen und leere Spulenhülsen auf die Spindeln aufgesetzt werden, wobei die Fadenverbindung zwischen Streckwerk und Spinnspule solange erhalten bleibt, bis die leeren Spulenhülsen auf die Spindeln aufgesetzt sind und die in den Bereich der Spindeln geführten Fäden übernommen haben, wonach die Spindeln und Glocken wieder in Spinnposition gebracht werden und der Spinnprozeß wieder aufgenommen wird.

Mit dem erfindungsgemäßen Verfahren läßt sich ein Wechseln der Spinnspulen schnell und sicher durchführen. Da die Fadenverbindung zwischen Spinnspulen und Streckwerk durch die Glocken hindurch zunächst erhalten bleibt und später die Fadenenden automatisch mit den leeren Spulenhülsen verbunden werden, läßt sich ein derartiges Verfahren ohne weiteres in das Steuerprogramm einer Spinnmaschine einbauen.

In weiterer Ausgestaltung der Erfindung wird vorgesehen, daß die Fäden beim Aufsetzen der leeren Spulenhülsen an den Spindeln festgeklemmt werden. Damit ist es nicht notwendig, besondere Fadenhalte- oder Fadenfangvorrichtungen vorzusehen, mit denen das Fadenende festgelegt wird.

In weiterer Ausgestaltung der Erfindung wird vorgesehen, daß die Spindeln und die Glocken jeweils nur eine der beiden Bewegungen ausführen, d.h. eine Bewegung in axialer Richtung oder eine Bewegung in radialer Richtung. Dadurch ergibt sich eine klare Gliederung der Antriebe. Da ohnehin eine Bewegung in axialer Richtung zum Erzielen des Wicklungsaufbaus notwendig ist, führt zweckmäßigerweise auch das diese Bewegung ausführende Element, meist die Spindel, die axiale Bewegung für das Doffen aus. Dabei ist es weiter zweckmäßig, die Glocken radial zu den Spindelachsen in Richtung zur Maschinenmitte hin zu bewegen. Diese Bewegung erfolgt in einen Bereich der Spinnmaschine hinein, in welchem ein genügender Bauraum zur Verfügung steht.

In weiterer Ausgestaltung der Erfindung wird vorgesehen, daß zunächst Spindeln und Glocken in axialer Richtung auseinandergefahren und dann in radialer Richtung soweit voneinander hinwegbewegt werden, daß sich an den Halterungen der Glocken angebrachte Aufnahmen für Spinnspulen in axialer Richtung über den Spindeln befinden, dann diese Aufnahmen und die Spindeln zum Aufnehmen der Spinnspulen aufeinander zu- und wieder voneinander hinwegbewegt werden, daß dann die Halterungen der Glocken mit in zweiten Aufnahmen aufgenommenen leeren Spulenhülsen über die Spindeln bewegt werden, wonach die Spindeln und die zweiten Aufnahmen zum Übergeben der leeren Spulenhülse aufeinander zu- und wieder voneinander hinwegbewegt werden, wonach die Glocken wieder über die Spindeln gebracht und Glocken und Spindeln in axialer Richtung ineinandergefahren werden, wobei bereits wenigstens die Spindeln anlaufen. Bei diesem Verfahren sind die für das Spulenwechseln benötigten Bewegungen auf das Minimum beschränkt. Während des Spulenwechselns selbst werden die vollen Spinnspulen nicht vollständig aus dem Bereich der Spindeln abtransportiert, während die leeren Spulenhülsen auch in diesem Bereich bereits bereitgehalten werden. Erst nach Abschluß des Spulenwechsels, während bereits der Spinnprozeß wieder aufgenommen wurde, kann dann der endgültige Abtransport der vollen Spulen und das Wiederheranführen der leeren Spulenhülsen durchgeführt werden, so daß dadurch keine Totzeiten bedingt werden.

Weitere Merkmale und Vorteile der Erfindung ergeben sich aus der nachfolgenden Beschreibung der in der Zeichnung dargestellten Ausführungsformen zum Durchführen des Verfahrens.

- Fig. 1 bis 7: zeigen die Stationen eines ersten Verfahrens zum Spulenwechseln an einer einzelnen Spinnstelle einer eine Vielzahl derartiger Spinnstellen aufweisenden Spinnmaschine und
- Fig. 8 bis 16: die einzelnen Phasen eines Spulenwechsels bei einem etwas abgewandelten Verfahren.

In den Zeichnungen ist jeweils eine Spinnstelle einer Spinnmaschine dargestellt, die aus einer Vielzahl nebeneinander vorzugsweise auf beiden Maschinenseiten in jeweils einer Reihe angeordneter Spinnstellen besteht. Jede Spinnstelle enthält ein Streckwerk (1), dem von einer Vorgarnspule o.dgl. ein Vorgarn zugeführt wird, das in dem Streckwerk (1) auf die gewünschte Garnfeinheit verstreckt wird. Jede Spinnstelle enthält ferner eine Spindel (3), die jeweils von einem Einzelmotor (4) angetrieben ist. Auf die Spindel (3) ist eine Spinnspule aufgesteckt, auf die der ersponnene Faden aufgewickelt wird. Der ersponnene Faden wird der Spinnspule (5) über eine Glocke (2) zugeführt, die koaxial zur Spindel (3) angeordnet ist und die während des normalen Spinnprozesses die Spindel (3) und die Spule (5) übergreift. Die Glocke besitzt einen in der Spindelachse liegenden Führungskanal, der einen axialen Fadeneinlauf hat. An diesen Fadenführungskanal schließt ein im wesentlichen radial nach außen gerichteter und meist eine Neigung in Abzugsrichtung aufweisendes Kanalstück an, das in dem Außenmantel der Glocke (2) mündet. Der Faden läuft auf dem Außenmantel der Glocke (2) wendelförmig ab und verläßt diese an ihrem unteren Rand zum Aufwickeln auf der Spule (5).

Die Glocke (2) wird in dem Normalfall freidrehbar gelagert sein, so daß sie von dem wendelförmig auf ihrem Außenmantel laufenden Faden mitgeschleppt wird. Es ist jedoch auch möglich, die Glocke positiv anzutreiben und/oder zu bremsen.

Die Spule (5) wird in einem sogenannten Kopsaufbau auf eine Spulenhülse gewickelt, die auf die Spindel (3) aufgesteckt ist. Hierzu wird vorgesehen, daß eine entsprechende Relativbewegung zwischen dem unteren Rand der Glocke (2) und der Spule in axialer Richtung vorhanden ist, d.h. eine in vertikaler Richtung hin- und hergehende Bewegung, die sich allmählich zu dem oberen Spulenende hin verlagert. Bei der dargestellten Ausführungsform wird die vertikale, hin- und hergehende Bewegung durch entsprechendes Anheben und Absenken der Spindel (3) zusammen mit ihrem Antriebsmotor (4) bestimmt.

Wenn der Aufbau der Spule (5) abgeschlossen ist, befindet sich die Glocke (2) in der in Fig. 1 dargestellten Position. In dieser Position wird der Spinnprozeß unterbrochen und der Spulenwechsel eingeleitet. Hierzu werden zunächst die Spindel (3) und die Glocke (2) derart in axialer Richtung auseinanderbewegt, daß die Spule (5) mit ihrer Hülse von dem unteren Rand der Glocke (2) frei ist. Dabei wird eine entsprechende Fadenlänge von der Spinnspule (5) abgezogen, so daß kein Fadenbruch auftritt (Fig. 2). Daraufhin wird die Glocke (2) mit ihrer Halterung (10) radial zur Spindel (3) verschoben, und zwar nach innen zur Maschinenmitte hin. Gleichzeitig wird dem sich zwischen der Spule (5) und der Glocke (2) erstreckenden Faden ein Fadenführungselement (6) zugestellt, das beispielsweise eine nach unten offene V-förmige Gestalt aufweist und aus einem Drahtbügel gebogen ist. Dieses Fadenführungselement (6) wird schräg nach unten in Richtung zur Maschinenmitte bewegt, bis es etwa in Höhe des unteren Endes der Hülse der Spule (5) zu liegen kommt, d.h. etwas oberhalb eines Ansatzes, auf welchem sich später eine auf die Spindel (3) aufgesteckte leere Spulenhülse (9) in axialer Richtung abstützt.

Der Spinnmaschine ist eine Transporteinrichtung (7) zugeordnet, die beispielsweise aus einem entlang jeder Maschinenseite verlaufenden Transportband besteht, das in vorgegebenen Abständen mit nach oben aufragenden Zapfen versehen ist. Auf diesem Transportelement (7) befinden sich zunächst wechselweise freie Zapfen und Zapfen, auf die leere Spulenhülsen (9) aufgesteckt sind. Mittels einer an sich bekannten Übergabeeinrichtung (8), die beispielsweise von Ringspinnmaschinen bekannt ist, werden die vollen Spinnspulen in der Position nach Fig. 3 ergriffen und auf die leeren Zapfen des Transportelementes (7) abgesetzt (Fig. 4). Auch hierbei wird die Fadenverbindung zwischen den Streckwerken (1) und den Spinnspulen (5) nicht unterbrochen. Der Faden läuft in einer Art Fadenreserve jeweils von den in den Mänteln der Glocken (2) befindlichen Austrittsöffnungen über die Fadenführungselemente (6) zu dem oberen Ende der auf dem Transportelement (7) befindlichen Spinnspulen (Fig. 4).

Das Transportelement (7) fährt dann um eine Spindelteilung weiter, wobei ebenfalls die Fadenverbindung nicht unterbrochen wird. Der Faden wird dabei von der Spindel (3) etwas ausgelenkt, so daß er sich an einer definierten Stelle befindet. Die Übergabeeinrichtung (8) nimmt jetzt leere Spulenhülsen (9) von dem Transportelement (7) ab und steckt sie auf die Spindeln (3) auf. Dabei wird der Faden zwischen dem Führungselement (6) und dem oberen Ende der Spinnspule (5) von dem unteren Rand der Spulenhülse (9) an der Spindel (3) festgeklemmt. Mittels einer Schneideinrichtung (17), die in Fig. 5 nur schematisch dargestellt ist, wird dann der Faden in der Nähe der leeren Spulenhülse (9) zertrennt, wonach die vollen Spinnspulen (5) endgültig abtransportiert werden können (Fig. 5).

Anschließend wird der Antriebsmotor der Spindel (3) wieder eingeschaltet, während gleichzeitig das Fadenführungselement aus dem Bereich der Spinnstellen herausbewegt wird (Fig. 6). Die Spindel (3) wird dabei nach oben bewegt, so daß sie in die Glocke (2) eindringt. Dabei wird auch wieder das Streckwerk (1) eingeschaltet, so daß der Spinnprozeß wieder läuft. Der ersponnene Faden läuft dann wieder wendelförmig auf der Glocke (2) (Fig. 7). Die Spindel (3) führt entsprechend der Kopswicklung die notwendigen vertikalen Bewegungen aus, während die Glocke (2) nur eine Rotationsbewegung ausführt, zu welcher sie mitgeschleppt wird.

Die einzelnen Spinnstellen der Spinnmaschine nach Fig. 8 bis 16 unterscheiden sich im Prinzip nicht von den Spinnstellen der Ausführungsform nach Fig. 1 bis 7, so daß für die gleichen Elemente die gleichen Bezugszeichen gewählt sind. Bezüglich den Spinnstellen besteht lediglich ein Unterschied in den Halterungen (11) für die Glocken, an denen zwei zusätzliche Aufnahmen (12, 13) angebracht sind, d.h. zwei zusätzliche Aufnahmen (12, 13) für jede Spinnstelle. In den den Glocken (2) benachbarten Aufnahmen (13) werden leere Spulenhülsen (9) bereitgehalten. Nach dem die Spule (5) gefüllt ist, wird auch bei dieser Ausführungsform der Spinnprozeß in der Stellung entsprechend Fig. 8 beendet. Die Glocke (2) und die Spindel werden in axialer Richtung auseinanderbewegt, was bei dem dargestellten Ausführungsbeispiel durch Absenken der Spindel (3) und ihres Motors (4) erfolgt (Fig. 9). Ein zwischen den Streckwerken (1) und den Einlaufseiten der Glocken (2) angeordnetes Fadenführungselement (14) wird jetzt quer zu dem Fadenlauf ausgefahren, so daß in dem Bereich zwischen den Streckwerken (1) und den Glocken (2) jeweils Fadenreserven gebildet werden (Fig. 10), für die die benötigte Fadenlänge von den vollen Spinnspulen (5) abgezogen wird. Nach dem oder während diese Fadenreserven gebildet werden, werden die Halterungen (11) der Glocken (2) radial zu den Spindeln (3) verfahren, und zwar soweit, bis die freien Aufnahmen (12) sich vertikal oberhalb der Spindeln (3) befinden (Fig. 11). Dabei wird Faden von dem Außenmantel der Glocke abgezogen. Als nächster Schritt wird die Spindel (3) derart angehoben, daß das obere Ende der Spulenhülse der vollen Spinnspule der Aufnahme (12) zugestellt wird. Die Aufnahme (12) besteht aus Greifelementen, die einen entsprechenden inneren Ringbund der Spulenhülse hintergreifen und die dann beim Absenken der Spindel (3) die Spinnspule (5) festhalten. Derartige Greifelemente sind beispielsweise zum Halten von Vorgarnspulen bekannt. Durch ein erneutes Anheben der Spulenhülse der Spinnspule (5) kann diese von den Greifelementen der Aufnahme (12) wieder gelöst werden. Die vollen Spinnspulen (5) sind somit an die Halterungen (11) bzw. deren Aufnahmen (12) übergeben worden. Die Spindeln (3) werden dann wieder soweit abgesenkt, daß sie vollständig von den vollen Spulen (5) frei sind (Fig. 13). In diesem Zustand wird über Führungselemente, beispielsweise einen Ring (18), der V-förmige Einschnitte haben kann, der jeweils vorhandene Faden nach unten gezogen und über den unteren Rand der in den Halterungen (11) bereitgehaltenen leeren Spulenhülsen (9) gebracht. Dabei bewegt sich das Führungselement (14) etwas zurück, so daß hierbei ein Teil der Fadenreserve aufgelöst wird.

Die Halterungen (11) verfahren dann derart radial zur Spindel (3), daß die Spulenhülsen (9) sich vertikal über den Spindeln (3) befinden. Die Spindeln (3) werden anschließend nach oben gefahren, so daß die leeren Spulenhülsen (9) auf die Spindeln aufgesteckt werden (Fig 14). Die Aufnahmen (13) sind ebenfalls in der Weise ausgebildet, wie es zu den Aufnahmen (12) beschrieben wurde, d.h. durch Anheben der leeren Spulenhülsen (9) in den Aufnahmen (13) lassen sich diese von den Aufnahmen (13) lösen und werden dann von den Spindeln mitgenommen. Bei dem Übernehmen der leeren Spulenhülsen (9) durch die Spindeln (Fig. 14) werden die Fäden zwischen den Spindeln und den unteren Rändern der leeren Spulenhülsen festgeklemmt. Die Verbindung zu den vollen Spinnspulen (5), die in den Halterungen (11) hängen, wird dann zertrennt, wonach die Spindel mit den leeren Spulenhülsen nach unten bewegt werden. Danach werden die Halterungen (11) wieder radial zur Spindel (3) in ihre Ursprungsposition (Fig. 8) verfahren, so daß die Spindeln (3) mit den leeren Spulenhülsen (9) sich unter den Glocken (2) befinden (Fig. 15). In dieser Position wird der Antrieb der Spindeln (3) eingeschaltet, während gleichzeitig das Fadenführungselement (14) aus dem Garnlaufweg zurückbewegt wird (Fig. 15), so daß sich die Fadenreserve auflöst. Anschließend wird die Spindel (3) mit der leeren Spulenhülse (9) nach oben verfahren, so daß sie in die Glocke (2) eindringt. Das Streckwerk (1) ist wieder eingeschaltet, so daß der Spinnprozeß wieder aufgenommen ist (Fig. 16).

Für diesen Wechsel der vollen Spinnspulen (5) gegen leere Spulenhülsen zwischen dem Unterbrechen des Spinnprozesses und der Wiederaufnahme des Spinnprozesses wird nur eine relativ kurze Zeitspanne benötigt, da nur sehr kurze Wege von den einzelnen Elementen durchzuführen sind, d.h. nur die unbedingt notwendigen Wege für das Auswechseln, während das endgültige Abtransportieren der vollen Spinnspulen (5) sowie das Wiederbereitstellen von leeren Spulenhülsen durchgeführt werden kann, während der Spinnprozeß läuft, d.h. in dem Betriebszustand nach Fig. 16.

Bei den Spinnvorrichtungen, die anstelle eines Rings und eines Läufers eine Glocke (2) verwenden, ist es normalerweise nicht ohne weiteres möglich, am Ende des Spinnprozesses eine Unterwindung im Bereich des unteren Hülsenendes der vollen Spinnspulen (5) anzubringen. Dies ist jedoch mit Hilfe der in Fig. 10 und 11 gebildeten Fadenreserve möglich. In diesem Fall wird den vollen Spinnspulen (5) in der Position nach Fig. 11 ein zur Spindelachse koaxialer Ring zugestellt, bzw. die Spinnspule wird einem ortsfesten Ring zugestellt, der den Faden in dem Bereich des unteren Endes der Spulenhülse der Spinnspule (5) führt. Unter Auflösung eines Teils der von dem Führungselement (14) gebildeten Fadenreserve kann dann eine Unterwindung geschaffen werden, wonach dann der Ring wieder entfernt wird und der Spulenwechsel in einem Zustand weiter fortgesetzt wird, bei welchem der Faden nicht wie in Fig. 11 von dem oberen Ende der vollen Spinnspule (5) zu der Öffnung im Mantel der Glocke (2) führt, sondern entsprechend von einer Unterwindung. Dies würde jedoch nicht zu einem prinzipiellen Unterschied in dem nachfolgenden Arbeitsablauf während des Spulenwechsels führen.

## Patentansprüche

1. Verfahren zum automatischen Wechseln der Spinnspulen an einer Spinnmaschine, die eine Vielzahl von Spinnstellen aufweist, die jeweils ein Streckwerk und eine zur Aufnahme der Spinnspulen dienende Spindel sowie eine zur Spindel koaxiale, die Spindel übergreifende Glocke enthalten, dadurch gekennzeichnet, daß der Spinnprozeß ohne Fadenbruch unterbrochen wird, dann die Spindeln und die Glocken in axialer Richtung auseinandergefahren und anschließend in radialer Richtung voneinander hinwegbewegt werden, wonach die vollen Spinnspulen von den Spindeln abgenommen und leere Spulenhülsen auf die Spindeln aufgesetzt werden, wobei die Fadenverbindung zwischen Streckwerk und Spinnspule solange erhalten bleibt, bis die leeren Spulenhülsen auf die Spindeln aufgesetzt sind und die in dem Bereich der Spindeln geführten Fäden übernommen haben, wonach die Spindeln und die Glocken wieder in Spinnposition gebracht werden und der Spinnprozeß wieder aufgenommen wird.

2. Verfahren nach Anspruch 1, dadurch gekennzeichnet, daß die Fäden beim Aufsetzen der leeren Spulenhülsen an den Spindeln festgeklemmt werden.

3. Verfahren nach Anspruch 1 oder 2, dadurch gekennzeichnet, daß die Spindeln und die Glocken jeweils nur eine der beiden Bewegungen ausführen, d.h. eine Bewegung in axialer Richtung oder eine Bewegung in radialer Richtung.

4. Verfahren nach Anspruch 3, dadurch gekennzeichnet, daß die Spindeln eine Bewegung in axialer Richtung und die Glocken eine Bewegung in radialer Richtung ausführen.

5. Verfahren nach Anspruch 4, dadurch gekennzeichnet, daß die Glocken radial zu den Spindelachsen in Richtung zur Maschinenmitte hin bewegt werden.

6. Verfahren nach einem der Ansprüche 1 bis 5, dadurch gekennzeichnet, daß zwischen Spinnspule und Streckwerk eine Fadenreserve geschaffen wird, aus der nach Unterbrechen des Spinnprozesses eine Unterwindung auf die Spinnspulen gewickelt wird.

7. Verfahren nach einem der Ansprüche 1 bis 6, dadurch gekennzeichnet, daß zwischen Spinnspule und Streckwerk eine Fadenreserve geschaffen wird, die wenigstens teilweise aufgelöst wird, wenn der Faden zum Festklemmen mittels der Spulenhülsen den Spindeln zugeführt wird.

8. Verfahren nach Anspruch 6 oder 7, dadurch gekennzeichnet, daß die Fadenreserven vor dem Unterbrechen des Spinnprozesses erzeugt werden.

9. Verfahren nach Anspruch 6 oder 7, dadurch gekennzeichnet, daß die Fadenreserven nach dem Unterbrechen des Spinnprozesses durch Abziehen von den Spinnspulen gebildet werden.

10. Verfahren nach einem der Ansprüche 6 bis 9, dadurch gekennzeichnet, daß die Fadenreserven beim Wiederaufnehmen des Spinnprozesses durch Aufwinden auf den sich in die Glocken hineinbewegenden Spulenhülsen aufgelöst werden.

11. Verfahren nach einem der Ansprüche 1 bis 10, dadurch gekennzeichnet, daß die vollen Spinnspulen beim Wechseln zunächst in eine den zugehörigen Spindeln benachbarte Zwischenposition gebracht werden, in der die Fäden an den zugehörigen Spindeln anliegen.

12. Verfahren nach einem der Ansprüche 1 bis 10, dadurch gekennzeichnet, daß zunächst Spindeln und Glocken in axialer Richtung auseinandergefahren und dann in radialer Richtung soweit voneinander hinwegbewegt werden, daß sich an den Halterungen der Glocken angebracht Aufnahmen für Spinnspulen in axialer Richtung über den Spindeln befinden, dann diese Aufnahmen und die Spindeln zum Aufnehmen der Spinnspulen aufeinander zu- und wieder voneinander hinwegbewegt werden, daß dann die Halterungen der Glocken mit in zweiten Aufnahmen aufgenommenen leeren Spulenhülsen über die Spindeln bewegt werden, wonach die Spindeln und die zweiten Aufnahmen zum Übergeben der leeren Spulenhülsen aufeinander zu- und wieder voneinander hinwegbewegt werden, wonach die Glocken wieder über die Spindeln gebracht und Glocken und Spindeln in axialer Richtung ineinandergefahren werden, wobei bereits wenigstens die Spindeln wieder anlaufen.

13. Verfahren nach Anspruch 12, dadurch gekennzeichnet, daß vor dem Aufeinanderzubewegen der zweiten Aufnahmen mit den leeren Spulenhülsen und der Spindeln der jeweils von dem zugehörigen Streckwerk kommende, durch die Glocke hindurch zur Spinnspule laufende Faden quer über das offene Ende der betreffenden leeren Spulenhülse gelegt wird.

14. Verfahren nach Anspruch 12 oder 13, dadurch gekennzeichnet, daß die vollen Spinnspulen nach Wiederinbetriebnahme von den Aufnahmen an den Halterungen der Glocken abgenommen werden.

15. Verfahren nach einem der Ansprüche 12 bis 14, dadurch gekennzeichnet, daß vor Einleiten des Wechselns die zweiten Aufnahmen der Halterungen der Glocken mit leeren Spulenhülsen bestückt werden.

16. Verfahren nach einem der Ansprüche 12 bis 15, dadurch gekennzeichnet, daß die Aufnahmen die vollen Spulen und die leeren Spulenhülsen jeweils an den oberen, den Spindeln abgewandten Hülsenenden angreifen.

## Claims

1. Method for automatically exchanging cops on a spinning machine having a plurality of spinning positions, comprising each a drafting system and a spindle serving to accept the bobbins as well as a bell extending coaxially relative to the spindle and embracing the latter, characterized by the steps of interrupting the spinning process without thread breakage, moving the spindles and the bells apart in the axial direction and thereafter away from each other in the radial direction, removing the full cops from the spindles and fitting empty tubes on the spindles, with the thread connection between the drafting system and the cops remaining intact until the empty tubes have been placed on the spindles and have picked up the threads which are run through the area of the spindles, and returning the spindles and the bells finally to the spinning position and resuming the spinning process.

2. Method according to claim 1, characterized in that the threads are clamped on the spindles during mounting of the empty tubes.

3. Method according to claim 1 or 2, characterized in that the spindles and the bells respectively only one of the two movements, i.e. a movement in axial or in radial direction.

4. Method according to claim 3, characterized in that the spindles perform a movement in axial direction and the bells perform a movement in radial direction.

5. Method according to claim 4, characterized in that the bells are moved radially to the spindle axes and toward the machine center.

6. Method according to any of claims 1 to 5, characterized in that a thread reserve is provided between the cops and the drafting system from which a base bunch is wound on the cops after interruption of the spinning process.

7. Method according to any of claims 1 to 6, characterized in that a thread reserve is built up between the cops and the drafting system which is used up at least partly when the thread is fed to the spindles for being clamped by means of the tubes.

8. Method according to claim 6 or 7, characterized in that the thread reserves are built up prior to interrupting the spinning process.

9. Method according to claim 6 or 7, characterized in that the thread reserves are built up following the interruption of the spinning process, by drawing thread off the cops.

10. Method according to any of claims 6 to 9, characterized in that the thread reserves are used up when the spinning process is resumed, by winding up the thread on the tubes as they move into the bells.

11. Method according to any of claims 1 to 10, characterized in that during the changing process the full cops are initially transferred to an intermediate position adjacent the respective spindles where the threads are in contact with the latter.

12. Method according to any of claims 1 to 10, characterized by the steps of moving the spindles and the bells apart in the axial direction and then away from each other in the radial direction, until receiving means for cops provided on the holders of the bells occupy a position axially above the spindles, moving the said receiving means and the spindles towards each other for receiving the cops, and then again away from each other, moving the holders of the bells, with the empty tubes received in second receiving means, to a position above the spindles, whereupon the spindles and the second receiving means are moved towards each other for transferring the empty tubes, and then again away from each other, and transferring the bells finally to a position above the spindles and guiding the bells and the spindles into each other in the axial direction, during which latter step operation is already resumed, at least by the spindles.

13. Method according to claim 12, characterized in that prior to moving the second receiving means with the empty tubes and the spindles toward each other the thread, which comes from the the associated drafting system and which passes the bell on its way to the cops, is placed transversely across the open end of the respective empty tube.

14. Method according to claim 12 or 13, characterized in that the full cops are removed from the receiving means of holders of the bells after operation has been resumed.

15. Method according to any of claims 12 to 14, characterized in that empty tubes are fitted on the second receiving means of the holders of the bells prior to initiating the changing operation.

16. Method according to any of claims 12 to 15, characterized in that the full cops and the empty tubes are gripped by the receiving means at their upper tube ends facing away from the spindles.

## Revendications

1. Procédé pour changer automatiquement les bobines sur un métier à filer comportant une pluralité d'emplacements de filage dont chacun comprend un dispositif d'étirage et une broche servant à recevoir les bobines, ainsi qu'une cloche qui est coaxiale par rapport à la broche et qui recouvre la broche, caractérisé par le fait que l'on interrompt l'opération de filage sans casser le fil, on sépare alors les unes des autres les broches et les cloches en direction axiale et on les écarte ensuite les unes des autres en direction radiale, après quoi on retire les bobines pleines des broches et on pose des canettes vides sur les broches, cependant que la liaison par le fil reste conservée entre le dispositif d'étirage et la bobine jusqu'à ce que les canettes vides soient posées sur les broches et qu'elles aient repris le fil guidé dans la région des broches, après quoi on ramène les broches et les cloches dans la position de filage et on reprend l'opération de filage.

2. Procédé selon la revendication 1, caractérisé par le fait que les fils sont bloqués par serrage lors de la pose des canettes vides sur les broches.

3. Procédé selon la revendication 1 ou 2, caractérisé par le fait que les broches et les cloches n'exécutent pour chacune qu'un seul des deux déplacements, c'est-à-dire un déplacement dans la direction axiale ou un déplacement dans la direction radiale.

4. Procédé selon la revendication 3, caractérisé par le fait que les broches exécutent un déplacement dans la direction axiale et que les cloches exécutent un déplacement dans la direction radiale.

5. Procédé selon la revendication 4, caractérisé par le fait que l'on déplace les cloches radialement par rapport aux axes des broches dans la direction du centre du métier.

6. Procédé selon l'une des revendications 1 à 5, caractérisé par le fait que l'on crée entre la bobine et le dispositif d'étirage une réserve de fil à partir de laquelle une spire inférieure est enroulée sur les bobines après que l'opération de filage a été interrompue.

7. Procédé selon l'une des revendications 1 à 6, caractérisé par le fait que l'on crée entre la bobine et le dispositif d'étirage une réserve de fil qui est résorbée, du moins partiellement, lorsque le fil est amené aux broches en vue de son blocage par serrage au moyen des canettes.

8. Procédé selon la revendication 6 ou 7, caractérisé par le fait que les réserves de fil sont engendrées avant l'interruption de l'opération de filage.

9. Procédé selon la revendication 6 ou 7, caractérisé par le fait que les réserves de fil sont constituées après l'interruption de l'opération de filage par dévidage depuis les bobines.

10. Procédé selon l'une des revendications 6 à 9, caractérisé par le fait que les réserves de fil sont résorbées lors de la reprise de l'opération de filage par bobinage sur les canettes qui se déplacent vers l'intérieur des cloches.

11. Procédé selon l'une des revendications 1 à 10, caractérisé par le fait que les bobines pleines sont tout d'abord amenées lors du changement dans une position intermédiaire voisine des broches associées dans laquelle les fils portent sur les broches associées.

12. Procédé selon l'une des revendications 1 à 10, caractérisé par le fait que l'on sépare tout d'abord les unes des autres les broches et les cloches en direction axiale et qu'on les écarte ensuite suffisamment les unes des autres en direction radiale pour que des organes de préhension destinés aux bobines et montés sur les supports des cloches se trouvent au-dessus des broches en direction axiale, qu'en vue de recevoir les bobines, on déplace ensuite ces organes de préhension et les broches les uns vers les autres et on les écarte à nouveau les uns des autres, et que l'on déplace ensuite au-dessus des broches les supports des cloches munis des canettes vides reçues dans des deuxièmes organes de préhension, après quoi, en vue de transférer les canettes vides, on déplace les broches et les deuxièmes organes de préhension les uns vers les autres et on les écarte à nouveau les uns des autres, et après quoi on ramène les cloches au-dessus des broches et on déplace les cloches et les broches en direction axiale pour les faire entrer les unes dans les autres, cependant qu'au moins les broches se remettent déjà en marche.

13. Procédé selon la revendication 12, caractérisé par le fait qu'avant le déplacement les uns vers les autres des deuxièmes organes de préhension munis des canettes vides et des broches, le fil qui provient à chaque fois du dispositif d'étirage associé et qui circule à travers la cloche vers la bobine est posé transversalement sur l'extrémité ouverte de la canette vide concernée.

14. Procédé selon la revendication 12 ou 13, caractérisé par le fait qu'après la remise en marche, on enlève les bobines pleines des organes de préhension prévus sur les supports des cloches.

15. Procédé selon l'une des revendications 12 à 14, caractérisé par le fait qu'avant le début du changement, on garnit de canettes vides les deuxièmes organes de préhension des supports des cloches.

16. Procédé selon l'une des revendications 12 à 15, caractérisé par le fait que les organes de préhension saisissent à chaque fois les bobines pleines et les canettes vides par les extrémités supérieures des cannettes qui sont opposées aux broches.
